# EUROPÄISCHE PATENTSCHRIFT

(11) **EP 1 102 909 B1**
(45) Veröffentlichungstag und Bekanntmachung des Hinweises auf die Patenterteilung: **10.04.2002**
(21) Anmeldenummer: 99952319.4
(22) Anmeldetag: 05.08.1999
(51) Int. Cl.: E05D 11/08

(54) **ANSCHLUSSEINRICHTUNG ZUR VERBINDUNG EINES TÜRFESTSTELLERS MIT EINEM KRAFTWAGENTÜRSCHARNIER**
COUPLING DEVICE FOR JOINING A DOOR STOP TO THE HINGE OF DOOR OF A MOTOR VEHICLE
MECANISME DE COUPLAGE DESTINE A RELIER UN DISPOSITIF D'IMMOBILISATION DE PORTE A UNE CHARNIERE DE PORTE DE VEHICULE

(30) Priorität: 06.08.1998 DE 19835572
(43) Veröffentlichungstag der Anmeldung: 30.05.2001
(73) Patentinhaber: ED. Scharwächter GmbH, 42885 Remscheid (DE)
(72) Erfinder: KREMER, Johannes, D-42897 Remscheid (DE)
(74) Vertreter: Sparing, Rolf Klaus
(86) Internationale Anmeldenummer: DE9902462
(87) Internationale Veröffentlichungsnummer: WO0008284

(56) Entgegenhaltungen:
- DE-U- 29 600 661
- GB-A- 1 391 095

## Beschreibung

Die Erfindung betrifft eine Anschlußeinrichtung nach dem Oberbegriff des Anspruchs 1.

Aus der Praxis ist ein mit einem Türfeststeller ausgestattetes Kraftwagentürscharnier bekannt das sich einerseits durch die Fähigkeit zur Aufbringung sehr hoher Brems- und Haltekräfte und andererseits durch einen vergleichsweise extrem geringen Bedarf an Einbauraum sowie eine sehr geringe Anzahl an Bauteilen auszeichnet. Diesen Vorteilen steht aber der Nachteil gegenüber, daß sofern ein solcher Türfeststeller in das Scharnier integriert ist, ein erheblicher Aufwand für die zur Erzeugung von Brems- und Halterampen erforderliche präzise Bearbeitung der das Haltergehäuse bildenden Bereiche des Scharnierauges erforderlich ist und zumindest bei aus Abschnitten eines fortlaufenden Scharnierprofils gebildeten Scharnierhälften unter Umständen die gesamte Scharnierhälfte aus einem teueren Material hergestellt werden muß, gegebenenfalls sogar unter gleichzeitiger Inkaufnahme einer weniger guter Schweißbarkeit und damit einer verhältnismäßig aufwendigen Befestigung des Scharniers an den Türanordnungsteilen. Im Übrigen ergibt sich aus der für die Unterbringung des Haltergehäuses erforderlichen verlängerten Ausbildung der einen Scharnierhälfte auch noch eine unerwünschte Gewichtserhöhung des Scharniers insgesamt.

Aus der Praxis ist der Vorschlag bekannt, bei einer in das Scharnier integrierten Ausbildung des Türfeststellers den erforderlichen hohen Material- und Bearbeitungsaufwand dadurch zu verringern, daß zumindest das Haltergehäuse des Türfeststellers als eigenständiges Bauteil ausgebildet und als solches an das Scharnierauge der einen Scharnierhälfte angeschlossen wird. Damit wird zwar der Vorteil erreicht, daß die Scharnierhälfte einfacher ausgebildet und aus einem weniger teueren Material sowie unter einem geringeren Bearbeitungsaufwand hergestellt werden kann und femer der Vorteil erzielt, daß das Haltergehäuse in einem getrennten Herstellungsgang aus einem fortlaufenden Profilmaterial hergestellt werden kann, jedoch erfordert auch diese Gestaltungsweise eines mit einem angeschlossenen Türfeststeller ausgestatteten Fahrzeugtürscharniers noch einen beträchtlichen Bearbeitungsaufwand für die zur drehsicheren Festlegung des Haltergehäuses an Scharnierauge der einen Scharnierhälfte erforderlichen gegenseitigen formschlüssigen Eingriffe. Dies insbesondere deshalb, weil bereits ein geringes Spiel zwischen den gegenseitig im formschlüssigen Eingriff stehenden Bereichen einerseits des Haltergehäuses und andererseits des Scharnierauges beim Betrieb des Türfeststellers zu gegenseitigen Relativbewegungen beider Teile und damit zunächst zu einer Verlagerung der Türhaltepunkte und im weiteren dann zu einem Ausschlagen der gegenseitigen Eingriffsflächen und somit zu Geräuschentwicklungen führt.

DE-U-296 00 661 beschreibt ein trennbares Kraftwagentürscharnier aus zwei Schamierhälften, die über einen Scharnierstift miteinander verbunden sind. Im Bereich wenigstens eines ausgewählten Öffnungswinkels werden der Öffnungsbewegung einer Tür entgegenstehende Brems- und Haltekräfte erzeugt durch von der exakten Kreisform abweichende Rundungsverläufe einen Abschnitts des Scharnierstifts einerseits und der diesen Abschnitt aufnehmenden Scharnieraugenbohrung andererseits, wobei die Brems- und Haltekräfte durch elastische Deformation erzeugt werden.

Es ist die Aufgabe der Erfindung, eine Anschlußeinrichtung nach dem Oberbegriff des Anspruchs 1 zu schaffen, welche bei geringem Herstellungsaufwand eine Verbilligung der Herstellung von Scharnierhälfte und Haltergehäuse und zugleich eine Vereinfachung des Zusammenbaus eines Türfeststellers mit der einen Schamierhälfte eines Fahrzeugtürscharniers ermöglicht.

Diese Aufgabe wird erfindungsgemäß mit den kennzeichnenden Merkmalen des Anspruchs 1 gelöst.

Für die Verwirklichung des ringförmigen Verbindungselementes kommen hierbei sämtliche Materialien in Frage, welche einerseits hinreichend elastisch verformbar sind, um unter der Wirkung eines hinreichenden Druckes bei der Montage bzw. dem Zusammenbau von Türfeststeller bzw. Haltergehäuse und Scharnierhälfte, insbesondere Scharnierauge, vorhandene Fertigungstoleranzen an den einander zugewandten Stirnseiten beider Teile auszugleichen, andererseits aber zugleich auch eine für die Übertragung auch hoher Drehmomente hinreichende Festigkeit aufweisen. Die Anwendung eines derartigen Verbindungselementes im Zusammenbau eines Türfeststellers mit einem Fahrzeugtürscharnier ermöglicht infolge seiner toleranzausgleichenden Wirkung durch Fortfall von aufwendigen Bearbeitungen bzw. Nachbearbeitungen von miteinander zusammenwirkenden Flächen eine erhebliche Verbilligung der Fertigung sowohl der Scharnierhälfte als auch des Haltergehäuses. Zugleich vereinfacht sich durch die toleranzausgleichende Wirkung des Verbindungselementes naturgemäß auch der Zusammenbau des Türfeststellers mit der Scharnierhälfte. Für einen zumindest hinsichtlich seines Haltergehäuses als selbständiges Bauteil vorfertigbaren und an ein Türscharnier anschließbaren Türfeststeller wird hierdurch bei geringem eigenen Herstellungsaufwand eine Verbilligung der Herstellung von Scharnierhälfte und Haltergehäuse und zugleich eine Vereinfachung des Zusammenbaus eines Türfeststellers mit der einen Scharnierhälfte eines Fahrzeugtürscharniers ermöglicht.

Generell ist das eine Anschlußeinrichtung bildende Verbindungselement mit besonderem Vorteil bei solchen Türfeststellern einsetzbar, bei welchen das Haltergehäuse in glatter axialer Verlängerung der Scharnieraugenbohrung derjenigen Scharnierhälfte, in welcher der Scharnierstift mit Laufsitz gelagert ist, an die entsprechende Scharnierhälfte anzuschließen ist. Für den Zusammenbau von Scharnierhälfte und Haltergehäuse ist es erforderlich. daß auch vergleichsweise hohe Drehmomente zwischen Scharnierhälfte und Haltergehäuse abgestützt werden können, wozu nach einer besonders bevorzugten Verwirklichungsform vorgesehen ist, daß das Verbindungselement durch einen hinsichtlich seines lichten Profilquerschnittes dem lichten Profilquerschnitt des Scharnierauges oder des Haltergehäuses, je nach dem welches dieser beiden Teile den größeren lichten Durchmesser aufweist, entsprechenden und in axialer Richtung von seiner einen zu seiner anderen Stirnseite abwechselnd mit wenigstens einer Nutausnehmung und einem Vorsprung ausgestatteten Ringkörper gebildet ist.

Dabei kann in weiterer vorteilhafter Weiterbildung vorgesehen sein, daß die freie Stirnfläche des Scharnierauges der einen Scharnierhälfte mit wenigstens einer nutförmigen Ausnehmung versehen und der das Verbindungselement bildende Ringkörper an seiner dem Scharnierauge zugewandten Stirnseite mit wenigstens einem komplementär gestalteten axialen Vorsprung ausgestattet ist und daß das Haltergehäuse an seiner dem Scharnierauge zugewandten Stirnseite wenigstens einen axialen Vorspruch aufweist, welchem eine komplementär gestaltete Nutausnehmung im Ringkörper zugeordnet ist.

Zur sicheren Übertragung bzw. Abstützung auch hoher Drehmomente selbst bei Einsatz eines weniger tragfähigen Materials für die Ausbildung des ringförmigen Verbindungselementes ist nach einem weiteren Merkmal der Erfindung vorzugsweise vorgesehen, daß das ringförmige Verbindungselement an seiner dem Haltergehäuse zugewandten Stirnseite zwei zueinander um 180° versetzt angeordnete, nutartige Ausnehmungen und an seiner dem Scharnierauge zugewandten Stirnseite zwei zueinander um 180° versetzt angeordnete axiale Vorsprünge aufweist.

Im Interesse einer möglichst kostengünstigen Herstellung ist das ringförmige Verbindungselement zweckmäßigerweise durch ein Spritzgußteil aus einem Kunststoffmaterial gebildet, wobei als Material für das ringförmige Verbindungselement neben verhältnismäßig gut formbaren Metallen vor allem Kunststoffmaterialien mit hinreichender Festigkeit in Frage kommen.

Je nach den Anforderungen des einzelnen Anwendungsfalles kann aber auch eine vereinfachte, durch Prägung ausführbare Ausbildung der formschlüssig ineinandergreifenden Mittel zur drehsicheren Festlegung des Haltergehäuses bzw. des ringförmigen Verbindungselementes am Scharnierauge vorgesehen sein, insbesondere dahingehend, daß die wechselweise einerseits an der unteren Gewerbefläche des Scharnierauges bzw. an der oberen Stirnfläche des Haltergehäuses und andererseits an den beiden Stirnseiten des ringförmigen Verbindungselementes ausgebildeten Mittel für einen gegenseitigen formschlüssigen Eingriff jeweils durch eine Vielzahl vorzugsweise rillenförmiger axialer Ausnehmungen bzw. Vertiefungen gebildet sind. Insbesondere können die an beiden Teilen wechselweise ausgebildeten Mittel jeweils nach Art einer Verzahnung gestaltet sein.

In weiterer Ausgestaltung der Erfindung bzw. in analoger Anwendung des Erfindungsgedankens kann in besonderen Anwendungsfällen weiter vorgesehen sein, daß das den Brems- und Haltekörper des Türfeststellers bildende Eingriffsteil seinerseits mit dem Schaftteil des Scharnierstifts durch Vermittlung eines aus einem begrenzt elastisch verformbaren Material bestehenden und mit beiden Teilen über wechselweise ausgebildete Vorsprünge und Ausnehmungen im formschlüssigen Eingriff stehendes Kupplungselementes in drehsicherer Antriebsverbindung steht.

Weitere Vorteile und Merkmale der Erfindung ergeben sich aus den Unteransprüchen sowie aus der nachfolgenden Beschreibung.

Die Erfindung wird nachstehend unter Bezugnahme auf die anliegenden Zeichnungen anhand eines Ausführungsbeispiels näher erläutert.

Fig. 1 zeigt einen ersten Längsschnitt durch eine aus einem Scharnier und einem Türfeststeller bestehende Baueinheit.

Fig. 2 zeigt einen zweiten Längsschnitt durch die Baueinheit aus Fig. 1.

Fig. 3 zeigt eine Seitenansicht eines mit einem Verbindungselement zusammengefügten Haltergehäuses.

Fig. 4 zeigt eine um 90° verdrehte Seitenansicht des Haltergehäuses aus Fig. 3.

Fig. 5 zeigt eine Draufsicht des mit einem Verbindungselement zusammengefügten Haltergehäuses aus Fig. 3 und 4.

Fig. 6 zeigt eine Seitenansicht eines Verbindungselementes.

Fig. 7 zeigt eine um 90° verdrehte Darstellung des Verbindungselements aus Fig. 5.

Das in Fig. 1 und 2 des Ausführungsbeispiels dargestellte trennbare Kraftwagentürscharnier besteht aus einer ersten am einen von zwei in der Zeichnung nicht gezeigten Türanordnungsteilen, Tür bzw. Türsäule, anschlagbaren Schamierhälfte 1 und einer zweiten, am anderen Türanordnungsteil anzuschlagenden Scharnierhälfte 2 sowie einem beide Scharnierhälften 1 und 2 schwenkbar miteinander verbindenden Schamierstift 3. Der Scharnierstift 3 ist bei zusammengefügtem Scharnier in der ersten Scharnierhälfte 1 vermittels radial gerichteter formschlüssig wirkender Mittel 4 drehsicher im Scharnierauge 5 gehalten, ferner weist der Scharnierstift 3 einen radial ausladenden, zwischen die einander zugewandten Gewerbeflächen 6 und 7 beider Scharnierhälften 1 und 2 eingreifenden Bund 8 auf, welcher an seiner der aushängbaren Scharnierhälfte 1 zugewandten Seite einen sich zum Ende des Scharnierstifts 3 hin verjüngenden Konus 9 bildet, dem eine komplementär ausgebildete entsprechend konische Erweiterung in der Scharnieraugenbohrung 5 der Scharnierhälfte 1 zugeordnet ist. Der Scharnierstift 3 ist ferner vermittels einer gegen die außenliegende Gewerbefläche 10 der Scharnierhälfte 1 anliegende Verschraubung 11 gegen ein selbsttätiges Ausheben aus deren Augenbohrung gesichert, wobei die Sicherung gegen ein selbsttätiges Ausheben durch eine auf ein Umfangsgewinde des freien Endes des Scharnierstifts aufgeschraubte, mittels eines konischen Ansatzes 12 in eine konische Erweiterung des Scharnierauges eingreifende Schraubenmutter 13 gebildet ist.

In der Scharnierhälfte 2 ist der Scharnierstift 3 über einen zylindrischen Schaftteil 15 vermittels einer Lagerbuchse 14 aus einem wartungsfreien Lagermaterial, z.B. faserverstärktes Teflon, mit Laufsitz frei drehbar gelagert. An das Scharnierauge 16 der anderen Scharnierhälfte 2 ist ein Türfeststeller 17 angeschlossen, welcher im wesentlichen aus einem durch einen Profilmaterialabschnitt gebildeten Haltergehäuse 18 und einem in axialer Verlängerung des Scharnierstifts 3 ausgebildeten, das Haltergehäuse durchsetzenden Eingriffsteil 19 besteht. Das mit dem Scharnierstift 3 verbundene Eingriffsteil 19 weist, in an sich bekannter Weise, eine in der Zeichnung nicht besonders dargestellte, von der reinen Kreisform abweichende Profilquerschnittsform, und das Haltergehäuse 18 eine zur Erzeugung von Brems- und Haltekräften in Abhängigkeit von einer Verdrehbewegung der anderen Scharnierhälfte 2 gegenüber dem Scharnierstift 3 komplementär ausgebildete Innenumfangsfläche auf.

In der gezeigten Ausführungsform ist das Haltergehäuse 18 vermittels eines toleranzausgleichenden, ringförmigen Verbindungselementes 20 über formschlüssige Mittel verdrehsicher an der unteren Gewerbefläche 21 des Scharnierauges 16 der einen Scharnierhälfte 2 abgestützt. Das ringförmige Verbindungselement 20 besteht in der gezeigten Ausführungsform aus einem Kunststoffspritzgußteil und weist, wie insbesondere aus den Darstellungen der Fig. 1 und 2 ersichtlich, eine der lichten Weite der Scharnieraugenbohrung 22 im Scharnierauge 16 entsprechende lichte Weite auf.

Gemäß den Darstellungen in Fig. 3 bis 7 weist das ringförmige Verbindungselement 20 an seiner der unteren Gewerbefläche 21 des Scharnierauges 16 zugeordneten Stirnfläche 23 zwei zueinander um 180° versetzt angeordnete axiale Vorsprünge 24 auf, welche bei montiertem Verbindungselement 20 bzw. montiertem Haltergehäuse 18 formschlüssig in entsprechend angeordnete axiale Nutausnehmungen 25 in der unteren Gewerbefläche 21 des Scharnierauges 16 eingreifen. An seiner unteren, dem Haltergehäuse 18 zugewandten Stirnfläche 26 weist das ringförmige Verbindungselement 20 zwei zueinander um 180° versetzt angeordnete axiale Nutausnehmungen 27 auf, in welche bei montiertem Haltergehäuse 18 entsprechende an dessen Stirnfläche 28 axial vorspringend ausgebildete Vorsprünge 29 eingreifen.

Wie insbesondere aus Fig. 5 ersichtlich, sind die am ringförmigen Verbindungselement 20 von dessen einer 23 zu dessen anderer Stirnseite 26 wechselweise angeordneten Paare von axialen Vorsprüngen 24 und axialen Nutausnehmungen 27 zueinander jeweils um 90° versetzt angeordnet.

## Patentansprüche

1. Anschlußeinrichtung zur Verbindung eines Türfeststellers (17) mit einem Fahrzeugtürscharnier (1, 2), insbesondere eines aus einem direkt oder indirekt drehsicher mit der einen Scharnierhälfte (1) verbundenen Brems- und Haltekörper und einem drehsicher mit der anderen Scharnierhälfte (2) verbundenen Haltergehäuse (18) bestehenden Türfeststellers (17), dessen Brems- und Haltekörper durch einen eine von der reinen Kreisform abweichende Außenumfangskontur aufweisenden Eingriffskörper (19) und dessen Haltergehäuse (18) durch einen seinerseits eine wenigstens eine Brems- oder Haltestellung markierende Innenumfangskontur aufweisenden Hohlprofilabschnitt gebildet ist,
**dadurch gekennzeichnet,**
**daß** zumindest das Haltergehäuse (18) des Türfeststellers (17) vermittels eines aus einem unter Druck begrenzt elastisch verformbaren Material bestehenden, beidseitig mit Mitteln für einen formschlüssigen Eingriff mit komplementär gestalteten Gegenformen einerseits am Scharnierauge (16) und andererseits am Haltergehäuse (18) ausgestatteten Verbindungselementes (20) drehsicher mit dem zugehörigen Teil des Scharniers (2) verbunden ist.

2. Anschlußeinrichtung nach Anspruch 1, **dadurch gekennzeichnet, daß** das Verbindungselement (20) durch einen hinsichtlich seines lichten Profilquerschnitts dem lichten Profilquerschnitt des Haltergehäuses (18) entsprechenden und in axialer Richtung von seiner einen zu seiner anderen Stirnseite abwechselnd mit wenigstens einer axialen Nutausnehmung und wenigstens einem axialen Vorsprung ausgestatteten Ringkörper (20) gebildet ist.

3. Anschlußeinrichtung nach Anspruch 1 oder 2, **dadurch gekennzeichnet, daß** die freie untere Gewerbefläche (21) des Scharnierauges (16) der einen Scharnierhälfte (2) mit wenigstens einer axial gerichteten nutförmigen Ausnehmung (27) versehen ist, und der das Verbindungselement bildende Ringkörper (20) an seiner dem Scharnierauge (16) zugewandten Stirnseite wenigstens einen axialen Vorsprung (24) aufweist, und daß das Haltergehäuse (18) an seiner dem Scharnierauge (16) zugewandten Stirnseite (28) wenigstens einen axialen Vorsprung (29) aufweist, welchem eine komplementär gestaltete Nutausnehmung (27) im Ringkörper (20) zugeordnet ist.

4. Anschlußeinrichtung nach einem der Ansprüche 1 bis 3, **dadurch gekennzeichnet, daß** das ringförmige Verbindungselement (20) an seiner dem Haltergehäuse (18) zugewandten Stirnseite (26) zwei zueinander um 180° versetzt angeordnete, nutartige Ausnehmungen (27) und an seiner dem Scharnierauge (16) zugewandten Stirnseite (28) zwei zueinander um 180° versetzt angeordnete axiale Vorsprünge (29) aufweist.

5. Anschlußeinrichtung nach einem der Ansprüche 1 bis 4, **dadurch gekennzeichnet, daß** das ringförmige Verbindungselement (20) durch ein Spritzgußteil aus einem Kunststoffmaterial gebildet ist.

6. Anschlußeinrichtung nach einem der Ansprüche 1 bis 5, **dadurch gekennzeichnet, daß** die wechselweise einerseits an der unteren Gewerbefläche (21) des Scharnierauges (16) bzw. an der oberen Stirnfläche (28) des Haltergehäuses (18) und andererseits an den beiden Stirnseiten des ringförmigen Verbindungselementes (20) ausgebildeten Mittel für einen gegenseitigen formschlüssigen Eingriff jeweils durch eine Vielzahl vorzugsweise rillenförmiger axialer Ausnehmungen gebildet sind.

7. Anschlußeinrichtung nach einem der Ansprüche 1 bis 6, **dadurch gekennzeichnet, daß** das den Brems- und Haltekörper des Türfeststellers (17) bildende Eingriffsteil seinerseits mit dem Schaftteil des Scharnierstifts (3) durch Vermittlung eines aus einem begrenzt elastisch verformbaren Material bestehenden und mit beiden Teilen über wechselweise ausgebildete Vorsprünge und Ausnehmungen im formschlüssigen Eingriff stehendes Kupplungselementes in drehsicherer Antriebsverbindung steht.

## Claims

1. Connecting device for connecting a door stop (17) to a vehicle door hinge (1, 2), in particular a door stop (17) which comprises a braking and retaining body connected directly or indirectly in a rotationally secure manner to the one hinge half (1) and a holder housing (18) connected in a rotationally secure manner to the other hinge half (2), and whose braking and retaining body is formed by an engagement body (19) having an outer circumferential contour deviating from the pure circular shape and whose holder housing (18) is formed by a hollow profile section having, for its part, an inner circumferential contour marking at least one braking or retaining position,
**characterized in**
**that** at least the holder housing (18) of the door stop (17) is connected in a rotationally secure manner to the associated part of the hinge (2) by means of a connecting element (20) which consists of a material which can be deformed elastically to a limited extent under pressure and is equipped on both sides with means for positive engagement with complementarily designed mating forms on the gudgeon (16), on the one hand, and on the holder housing (18), on the other hand.

2. Connecting device according to claim 1, **characterized in that** the connecting element (20) is formed by an annular body (20) which corresponds, with regard to its clear profile cross section, to the clear profile cross section of the holder housing (18), and is equipped in an alternating manner in the axial direction from its one end side to its other end side with at least one axial groove recess and at least one axial projection.

3. Connecting device according to claim 1 or 2, **characterized in that** the free, lower end surface (21) of the gudgeon (16) of the one hinge half (2) is provided with at least one axially directed, groove-shaped recess (27), and on its end side facing the gudgeon (16) the annular body (20) forming the connecting element has at least one axial projection (24), and **in that** on its end side (28) facing the gudgeon (16) the holder housing (18) has at least one axial projection (29) which is assigned a complementarily designed groove recess (27) in the annular body (20).

4. Connecting device according to one of claims 1 to 3, **characterized in that** on its end side (26) facing the holder housing (18) the annular connecting element (20) has two groove-like recesses (27) offset with respect to each other by 180°, and on its end side (28) facing the gudgeon (16) has two axial projections (29) offset with respect to each other by 180°.

5. Connecting device according to one of claims 1 to 4, **characterized in that** the annular connecting element (20) is formed by an injection-moulded part made of a plastic material.

6. Connecting device according to one of claims 1 to 5, **characterized in that** the means for mutual, positive engagement, which means are formed alternately, on the one hand, on the lower end surface (21) of the gudgeon (16) and on the upper end surface (28) of the holder housing (18), and, on the other hand, on the two end sides of the annular connecting element (20) are in each case formed by a multiplicity of preferably axial recesses of corrugated form.

7. Connecting device according to one of claims 1 to 6, **characterized in that** the engagement part forming the braking and retaining body of the door stop (17) is, for its part, in rotationally secure driving connection with the shank part of the hinge pin (3) by means of a coupling element which consists of a material which can be deformed elastically to a limited extent and is in positive engagement with both parts via alternately formed projections and recesses.

## Revendications

1. Mécanisme de couplage destiné à relier un dispositif d'immobilisation de porte **(17)** à une charnière de porte de véhicule **(1, 2)**, en particulier un dispositif d'immobilisation de porte **(17)** composé d'un corps de freinage et d'arrêt relié de manière directe ou indirecte et immobile en rotation à la première moitié de charnière **(1)** et d'un boîtier support **(18)** relié de manière immobile en rotation à l'autre charnière de porte **(2),** dispositif d'immobilisation dont le corps de freinage et d'arrêt est formé par un corps de prise **(19)** présentant un contour périphérique extérieur différent de la forme circulaire pure et dont le boîtier support **(18)** est formé par une section de profil creux présentant quant à elle un contour périphérique intérieur marquant au moins une position de freinage ou d'arrêt,
**caractérisé en qu'**au moins le boîtier support **(18)** du dispositif d'immobilisation de porte **(17)** est relié de manière immobile en rotation à la partie associée de la charnière **(2)** au moyen d'un élément de liaison **(20)** composé d'un matériau déformable élastiquement de manière limitée sous pression et équipé des deux côtés de moyens pour une prise par engagement positif avec des formes complémentaires prévues d'une part sur l'oeil de charnière **(16)** et d'autre part sur le boîtier support **(18).**

2. Mécanisme de couplage selon la revendication 1, **caractérisé en ce que** l'élément de liaison **(20)** est formé d'un corps annulaire **(20)** correspondant, du point de vue de sa section de profil libre, à la section de profil libre du boîtier support **(18)** et muni en alternance dans la direction axiale, de sa première à sa deuxième face frontale, d'au moins un évidement axial en forme de rainure et d'au moins une saillie axiale.

3. Mécanisme de couplage selon la revendication 1 ou 2, **caractérisé en ce que** la surface d'encastrement inférieure libre **(21)** de l'oeil de charnière **(16)** de la première moitié de charnière **(2)** est muni d'au moins un évidement **(27)** en forme de rainure orienté axialement et le corps annulaire **(20)** formant l'élément de liaison présente au moins une saillie axiale **(24)** sur sa face frontale tournée vers l'oeil de charnière **(16),** et **en ce que** le boîtier support **(18)** présente sur sa face frontale **(28)** tournée vers l'oeil de charnière **(16)** au moins une saillie axiale **(29)** à laquelle est associé un évidement complémentaire **(27)** en forme de rainure dans le corps annulaire **(20)**.

4. Mécanisme de couplage selon l'une des revendications 1 à 3, **caractérisé en ce que** l'élément de liaison annulaire **(20)** présente sur sa face frontale **(26)** tournée vers le boîtier support **(18)** deux évidements **(27),** de type rainure, décalés à 180° et, sur sa face frontale **(28)** tournée vers l'oeil de charnière **(16),** deux saillies axiales **(29)** décalées de 180°.

5. Mécanisme de couplage selon l'une des revendications 1 à 4, **caractérisé en ce que** l'élément de liaison annulaire **(20)** est formé d'une pièce moulée par injection à partir d'un matériau synthétique.

6. Mécanisme de couplage selon l'une des revendications 1 à 5, **caractérisé en ce que** les moyens de prise mutuelle, par engagement positif, formés en alternance d'une part sur la surface d'encastrement inférieure **(21)** de l'oeil de charnière **(16)** ou sur la face frontale supérieure **(28)** du boîtier support **(18)** et d'autre part sur les deux faces frontales de l'élément de liaison annulaire **(20),** sont formés respectivement par une pluralité d'évidements axiaux de préférence en forme de cannelures.

7. Mécanisme de couplage selon l'une des revendications 1 à 6, **caractérisé en ce que** la partie de prise formant le corps de freinage et d'arrêt du dispositif d'immobilisation de porte **(17)** se trouve quant à elle en prise d'entraînement immobile en rotation avec la partie de la tige de charnière **(3)**, avec interposition d'un élément de couplage composé d'un matériau déformable élastiquement de manière limitée et en prise d'engagement positif avec les deux parties par l'intermédiaire de saillies et d'évidements formés en alternance.
